# EUROPÄISCHE PATENTSCHRIFT

(11) **EP 2 367 460 B1**
(45) Veröffentlichungstag und Bekanntmachung des Hinweises auf die Patenterteilung: **24.08.2016**
(21) Anmeldenummer: 09744385.7
(22) Anmeldetag: 28.10.2009
(51) Int. Cl.: A47B 88/00

(54) **FRONTVERSTELLUNG FÜR SCHUBKÄSTEN UND SCHUBKASTEN**
FRONT ADJUSTER FOR DRAWERS AND DRAWER
RÉGLAGE AVANT POUR TIROIRS ET TIROIR

(30) Priorität: 31.10.2008 DE 202008014470 U
(43) Veröffentlichungstag der Anmeldung: 28.09.2011
(73) Patentinhaber: Paul Hettich GmbH & Co. KG, 32278 Kirchlengern (DE)
(72) Erfinder: BABUCKE-RUNTE, Guido, 33758 Schloß Holte-Stukenbrock (DE); KÄTHLER, Andreas, 32278 Kirchlengern (DE); STUFFEL, Andreas, 31675 Bückeburg (DE); MEYER, Helmut, 31675 Bückeburg (DE); MEYER, Bernd, 32469 Petershagen (DE)
(74) Vertreter: Specht, Peter
(86) Internationale Anmeldenummer: PCT/EP2009/064183
(87) Internationale Veröffentlichungsnummer: WO 2010/049436

(56) Entgegenhaltungen:
- EP-B1- 0 702 915
- EP-B1- 0 800 354
- AT-B- 368 608
- DE-U1-202005 001 283
- DE-U1-202006 005 597

## Beschreibung

Die vorliegende Erfindung betrifft eine Frontverstellung für Schubkästen gemäß dem Oberbegriff des Anspruchs 1 und einen Schubkasten gemäß dem Oberbegriff des Anspruchs 14.

Gattungsgemäße Frontverstellungen für Schubkästen sind aus dem Stand der Technik bekannt. So offenbart beispielsweise die EP 0702915 B1 einen Beschlag zur einstellbaren Festlegung einer Frontblende, bei dem ein Beschlagmechanismus, der in einer Führungsschiene der Schubkastenaufhängung angeordnet ist, eine Höhen- und Seitenverstellung von Frontblenden ermöglicht.

Aus der EP 0800354 B1 ist eine Halteeinrichtung für eine Frontblende einer Schublade bekannt, bei der die Arretierungsmechanik an der Schubkastenzarge angeordnet ist.

Nachteilig an diesem vorgenannten Stand der Technik ist, dass für den Verstellmechanismus einerseits ein erhöhter Bauraum in den jeweiligen Bauteilen, in denen der Verstellmechanismus eingebaut ist, insbesondere der Seitenzarge eines Schubkastens erforderlich ist. Außerdem ist bei diesen Lösungen eine Verstellung der Frontblende nicht möglich, wenn der Korpus benachbart zu einer Wand positioniert ist, d.h. zur Verstellung der Frontverstellung muß diese von der Außenseite des Schubkastens her zugänglich sein. Des Weiteren ist eine Verstellung von der Innenseite des Schubkastens her nicht möglich, wenn sich der Schubkasten in einem beladenem Zustand befindet.

Es ist daher Aufgabe der vorliegenden Erfindung, eine Frontverstellung für Schubkästen zu schaffen, welche eine wesentlich schmalere Bauweise der Seitenzarge und eine Verstellung quer zur Auszugsrichtung des Schubkastens ermöglicht.

Diese Aufgabe wird durch eine Frontverstellung für Schubkästen mit den Merkmalen des Anspruchs 1 sowie durch einen Schubkasten mit den Merkmalen des Anspruchs 14 gelöst.

Erfindungsgemäß ist die Frontverstellung über einen Lagerkörper in der Frontblende festlegbar. Dadurch kann eine Verstellmöglichkeit für Frontblenden von Schubkästen geschaffen werden, mit der eine Verstellung quer zur Auszugsrichtung des Schubkastens ermöglicht ist. Dabei erfolgt der Zugriff auf die Frontverstellung in Auszugsrichtung des Schubkastens. Zudem kann dadurch, dass die Frontverstellung nicht mehr in oder an einer Schubkastenzarge angebracht ist, eine wesentlich schmalere Bauweise der Schubkastenzarge erreicht werden, wodurch ein einheitliches Schubkastendesign ermöglicht ist.

Weitere Merkmale der Erfindung sind Gegenstand der Unteransprüche.

Zur Höhen- und Seitenverstellung der Frontblende weist der Verstellmechanismus der Frontverstellung ein erstes Verstellelement zur Höhenverstellung und ein zweites Verstellelement zur Seitenverstellung auf. Durch diese getrennt voneinander bedienbaren Verstellelemente ist eine benutzerfreundliche Frontverstellung der Frontblende eines Schubkastens ermöglicht.

Gemäß einer Ausgestaltung der Erfindung weist der Verstellmechanismus ein Verstellrad mit einer Innenverzahnung auf, in die eine Außenverzahnung des ersten Verstellelements eingreift. Mit einer solchen Zahnradführung ist eine exakte Verstellung ermöglicht.

Der Lagerkörper besteht in einer bevorzugten Ausführungsform aus einem ersten und einem zweiten Lagerkörperteil, wobei das erste Lagerkörperteil bevorzugt der Unterbringung des Verstellmechanismus und das zweite Lagerkörperteil bevorzugt zur Fixierung des Lagerkörpers an der Frontblende dient.

Bevorzugt weist der Verstellmechanismus außerdem einen Verstellriegel auf, der in dem ersten Lagerkörperteil linear verschiebbar gelagert ist und einen Verstellschlitz aufweist, in dem das zweite Verstellelement geführt ist. Dieses Verstellelement ist bevorzugt als Exzenterbolzen ausgebildet, wodurch eine gutgängige Linearverschiebung des Verstellriegels ermöglicht ist und diese zusammen mit dem Verstellrad eine exakte Höhen- und Seitenverstellung der Frontblende ermöglicht.

Die Frontverstellung ist in Frontblenden aus allen Materialien wie z.B, Metall-, NE-Metall-, Holz-, Presspapp-, Pressspan-, Kunststoff- und Leichtbauplatten (Waben-, Sandwichplatten o.dgl.) einsetzbar.

Die Erfindung wird nachfolgend anhand mehrerer Ausführungsbeispiele mit Bezug auf die beigefügten Zeichnungen näher erläutert, Es zeigen:
- Figur 1: eine perspektivische Ansicht einer Frontverstellung für Schubkästen im eingebauten Zustand,
- Figur 2: eine perspektivische Ansicht der Frontverstellung für Schubkästen im eingebauten Zustand ohne Darstellung der Seitenzarge,
- Figur 3: eine mit III bezeichnete perspektivische Einzelheit der in Figur 2 gezeigten Frontverstellung,
- Figur 4: eine Draufsicht auf einen Verstellmechanismus zur Höhenverstellung,
- Figuren 5a und 5b: eine Draufsicht und eine perspektivische Ansicht des Verstellrades,
- Figuren 6a bis 6c: verschiedene Ansichten des ersten Verstellelements,
- Figur 7: eine Draufsicht auf einen Verstellmechanismus zur Seitenverstellung,
- Figur 8: eine Vorderansicht des Verstellriegels,
- Figuren 9a bis 9c: verschiedene Ansichten des ersten Verstellelements,
- Figuren 10a bis 10c: verschiedene Ansichten des Lagerkörpers,
- Figuren 11a bis 11c: mehrere Draufsichten der Frontverstellung in verschiedenen Positionen der Höhenverstellung,
- Figuren 12a bis 12c: mehrere Draufsichten der Frontverstellung in verschiedenen Positionen der Seitenverstellung,
- Figuren 13a und 13b: Seitenschnittansichten der Frontverstellung und daran angeordneter Seitenzarge in unterschiedlichen vertikalen Positionen,
- Figuren 14a und 14b: Seitenansichten der Frontverstellung mit daran angeordneter Seitenzarge in unterschiedlichen horizontalen Positionen,
- Figuren 15: Seitenschnittansicht der in einer Holzfrontblende angeordneten Frontverstellung,
- Figur 16: eine mit XVI bezeichnete perspektivisch dargestellte Einzelheit der in Figur 15 gezeigten Frontverstellung,
- Figur 17: eine perspektivische Ansicht einer Frontverstellung für Schubkästen im eingebauten Zustand in einer Wabenplatten - Frontblende,
- Figur 18: Seitenschnittansicht der in einer Wabenplatten-Frontblende angebrachten Frontverstellung,
- Figur 19: eine mit XIX bezeichnete perspektivisch dargestellte Einzelheit der in Figur 18 gezeigten Frontverstellung,
- Figur 20: eine perspektivische Ansicht einer Frontverstellung für Schubkästen im eingebauten Zustand in einer AluminiumFrontblende,
- Figur 21: Seitenschnittansicht der an einer Aluminium-Frontblende angeordneten Frontverstellung,
- Figur 22: eine mit XXII bezeichnete perspektivisch dargestellte Einzelheit der in Figur 21 gezeigten Frontverstellung.

Eine Ausführungsform einer Frontverstellung 1 für einen Schubkasten ist in Figur 1 gezeigt. Die Frontverstellung 1 ist dabei zwischen einer Frontblende 2 und einer Seitenzarge 3 in der Frontblende 2 montiert. Wie in den Figuren 2 und 3 dargestellt, weist die Frontverstellung 1 ein in den Figuren 10a bis 10c näher gezeigten Lagerkörper 25, einen an dem Lagerkörper 25 angeordneten und an eine Seitenzarge 3 festlegbaren Schieber 9 und einen in dem Lagerkörper angeordneten Verstellmechanismus zur Höhen- und/oder Seitenverstellung des Schiebers 9 auf. Der Lagerkörper 25 besteht vorzugsweise aus einem ersten Lagerkörperteil 4 und einem zweiten Lagerkörperteil 7. Der Lagerkörper 25 ist dabei in der Frontblende 2 festgelegt. Dabei ist der Verstellmechanismus bevorzugt in dem ersten Lagerkörperteil 4 angeordnet. Mit dem zweiten Lagerkörperteil 7 wird die Frontverstellung an der Frontblende 2 festgelegt. Die Festlegung erfolgt dabei insbesondere mit zwei Schrauben 8, die durch Bohrungen 28 in dem zweiten Lagerkörperteil 7 durchgesteckt und in die Frontblende 2 eingeschraubt werden.

Der Verstellmechanismus weist ein erstes Verstellelement 5 zur Höhenverstellung des Schiebers und ein zweites Verstellelement 6 zur Seitenverstellung des Schiebers 9 auf. Beide Verstellelemente 5, 6 sind bevorzugt an ihrer Stirnseite mit Bedienschlitzen 16, 21, insbesondere Kreuzschlitzen, versehen, sodass eine Verstellung der Frontverstellung in einfacher Weise mit einem Schraubwerkzeug durchgeführt werden kann.

Wie in den Figuren 4 bis 6c gezeigt, weist der Verstellmechanismus zur Höhenverstellung des Schiebers 9 ein Verstellrad 10 auf. Das Verstellrad 10 ist in dem ersten Lagerkörperteil 4 drehbar gelagert. Ein erster Innenrandabschnitt des Verstellrades 10 ist mit einem Zahnkranz 12 ausgebildet, in die ein Ritzel 17 des ersten Verstellelements 5 eingreift. Das Verstellrad 10 ist an einem zweiten Innenrandabschnitt mit einem zur Radmitte vorstehenden Vorsprung 14 ausgebildet, welcher einen radial verlaufenden ersten Führungsschlitz 15 aufweist, in dem ein an dem Schieber 9 befestigter Führungsstift 11 geführt ist. Durch eine Drehbewegung des Verstellrades 10 kann so eine Höhenverstellung des Schiebers 9 und damit der Frontblende 2 bewirkt werden. Die genaue Darstellung der Funktionsweise wird weiter unten beschrieben.

Der Verstellmechanismus weist des Weiteren einen Verstellriegel 18 auf, der in dem ersten Lagerkörperteil 4 linear verschiebbar gelagert ist. Dieser Verstellriegel 18 weist einen zweiten Führungsschlitz 20 auf, in dem der an dem Schieber befestigte Führungsstift 11 sowie eine Verstellführung 19, in der das zweite Verstellelement 6 geführt ist.

Das zweite Verstellelement 6 ist im Detail in den Figuren 9a bis 9c gezeigt. Es besteht im Wesentlichen aus einem Kopfstück 22, einem Fußstück 24 und einem zwischen dem Kopfstück 22 und dem Fußstück 24 exzentrisch zum Zentrum des Kopfstücks 22 und des Fußstücks 24 angeordneten Exzenterstück 23. Der Durchmesser des Exzenterstücks 23 ist dabei geringfügig kleiner als die Breite der Verstellführung 19, sodass zum einen eine Verdrehung des fixierten zweiten Verstellelements 6 eine Verschiebung des Verstellriegels 18 senkrecht zur Verstellführung 19 bewirkt und zum anderen das Exzenterstück 23 längs der Verstellführung 19 bewegbar ist, um eine gleichzeitige Höhenverstellung des Schiebers 9 zu ermöglichen.

Der Verstellriegel 18 ist derart in dem ersten Lagerkörperteil 4 ausgerichtet, dass eine eben beschriebene Verschiebung des Verstellriegels 18 eine Seitenverstellung des Schiebers 9 und damit eine Seitenverschiebung der Frontblende 2 bewirkt.

Das Verstellrad 10 und der Verstellriegel 18 sind vorzugsweise derart übereinander in dem ersten Lagerkörperteil 4 angeordnet, dass der erste Führungsschlitz 15 in dem Verstellrad 10 und der zweite Führungsschlitz 20 in dem Verstellriegel 18 teilweise übereinander liegen, sodass der durch die Führungsschlitze 15, 20 geführte Führungsstift 11 in einer Normalenebene zu dem Führungsstift 11 verschiebbar ist. Dadurch ist eine kombinierte Höhen- und Seitenverstellung der Frontblende 2 ermöglicht.

Anhand der Figuren 11a bis 11c wird nun die Funktionsweise der Höhenverstellung näher erläutert. Figur 11a zeigt dabei die Frontverstellung in einer Position, bei der die Höhenverstellung sich in einer Mittenlage befindet. Um die Frontblende 2 höher zu stellen, wird das erste Verstellelement 5 gegen den Uhrzeigersinn verdreht, was eine ebensolche Verdrehung des Verstellrades 10 bewirkt und dabei der erste Führungsschlitz 15 aus einer im Bild 11a horizontalen Stellung in eine in Figur 11b dargestellte geneigte, hier von links nach rechts ansteigende Stellung verschoben wird. Da die Drehachse bei dieser Drehung im Zentrum des Verstellrades 10 angeordnet ist, geht mit der Neigung des Führungsschlitzes 15 eine Verschiebung des Führungsstiftes 11 nach oben einher. Diese Verschiebung des Führungsstiftes 11 nach oben bewirkt, wie später noch ausführlich erläutert wird, eine Verschiebung der Frontblende 2 nach oben. In Figur 11c ist eine Stellposition der Frontverstellung 1 gezeigt, bei der die Frontblende 2 tiefer gestellt ist. Dazu wird entsprechend mit den obigen Ausführungen das erste Verstellelement 5 mit dem Uhrzeigersinn gedreht, was mit einer Verdrehung des Verstellrades 10 im Uhrzeigersinn einhergeht. Daraus resultiert ebenfalls eine geneigte Stellung des ersten Führungsschlitzes 15, diesmal eine von links nach rechts abfallende Stellung, welche eine Verschiebung des Führungsstiftes 11, in diesem Fall nach unten, bewirkt.

Anhand der Figuren 12a bis 12c wird die Funktionsweise der Seitenverstellung durch die Frontverstellung erläutert. In Figur 12a ist eine Mittenlagenposition bezüglich der Seitenverstellung der Frontverstellung gezeigt. Dabei ist der Führungsstift 11 etwa mittig in dem zweiten Führungsschlitz 20 des Verstellriegels 18 positioniert. Verdreht man nun das zweite Verstellelement 6, so drückt das Exzenterstück 23 gegen eine Seitenwand der Verstellführung 19 und verschiebt damit den Verstellriegel 18 senkrecht zu einer Längsachse der Verstellführung 19. Mit der Verschiebung des Verstellriegels 18 geht eine Verschiebung des in dem zweiten Führungsschlitz 20 angeordneten Führungsstiftes 11 in Verschieberichtung des Verstellriegels 18 einher. Dadurch wird der Verstellriegel 18 und der Führungsstift 11 in den Figuren 12b nach rechts beziehungsweise in Figur 12c nach links verschoben, was einer horizontalen Verstellung der Fontblende 2 entspricht.

Anhand der Figuren 13a, 13b, 14a und 14b wird nochmals die Funktionsweise einer vertikalen beziehungsweise horizontalen Verschiebung der Seitenzarge durch die erfindungsgemäße Frontverstellung aus einer anderen Perspektive verdeutlicht. Wie in den Figuren 13a und 13b gezeigt ist, erfolgt durch eine Verdrehung des ersten Verstellelements 5 eine Bewegung des Führungsstiftes 11, welcher an dem Schieber 9 befestigt ist und damit eine entsprechende Verschiebung der jeweiligen Seitenzarge 3 in eine vertikale Verschieberichtung Y. Die jeweiligen Verschiebungen der Seitenzarge sind durch durchgängige Linien der Seitenzarge in einer Ausgangsposition und gestrichelte Linien der Seitenzarge in einer Endposition dargestellt.

Entsprechend ist in den Figuren 14a und 14b die Horizontalverschiebung der Seitenzarge gezeigt, welche durch eine Drehung des zweiten Verstellelements 6 bewirkt wird.

Die Figuren 15 bis 22 zeigen die erfindungsgemäße Frontverstellung 1, eingebaut in Frontblenden 2 unterschiedlichen Materials. Dabei ist in den Figuren 15 und 16 die Festlegung der Frontverstellung 1 an einer Holz- oder Presspan-Frontblende gezeigt, wobei in der Holz- oder Presspan-Frontblende Bohrungen 30 eingebracht sind, in die Schrauben 8 durch Bohrungen 28 in dem zweiten Lagerkörperteil 7 eingeschraubt sind.

Die Figur 17, 18 und 19 zeigen die Anbringung einer Frontverstellung 1 an einer Wabenplatten-Frontblende 2. Zur Halterung der Schrauben 8 in der Wabenplatten-Frontblende 2 sind in die Wabenplatten-Frontblende 2 Dübel 31 eingelassen. Diese Befestigungsvariante ist für alle Leichtbauplatten geeignet.

Die Figuren 20, 21 und 22 zeigen eine Anbringung der Frontverstellung 1 in einer Aluminium-Frontblende 2. Hier sind Schrauben 8 in eine Innenwand der Aluminium-Frontblende 2 eingeschraubt. Diese Befestigungsvariante ist auch für Metall_, andere NE-Metall- und für Kunststoff-Frontblenden einsetzbar.

### Bezugszeichen

- 1: Frontverstellung
- 2: Frontblende
- 3: Seitenzarge
- 4: Erstes Lagerkörperteil
- 5: Erstes Verstellelement
- 6: Zweites Verstellelement
- 7: Zweites Lagerkörperteil
- 8: Schraube
- 9: Schieber
- 10: Verstellrad
- 11: Führungsstift
- 12: Zahnkranz
- 13: Außensteg
- 14: Vorsprung
- 15: Erster Führungsschlitz
- 16: Bedienschlitz
- 17: Ritzel
- 18: Verstellriegel
- 19: Verstellführung
- 20: Zweiter Führungsschlitz
- 21: Bedienschlitz
- 22: Kopfstück
- 23: Exzenterstück
- 24: Fußstück
- 25: Lagerkörper
- 26: Bohrung
- 27: Bohrung
- 28: Bohrung
- 29: Adapterfußhalterung
- 30: Bohrung
- 31: Dübel

## Patentansprüche

1. Frontverstellung für Schubkästen, aufweisend einen Lagerkörper (25), einen an dem Lagerkörper (25) angeordneten und an einer Seitenzarge (3) festlegbaren Schieber (9), und einen in dem Lagerkörper angeordneten Verstellmechanismus zur Höhen- und/oder Seitenverstellung des Schiebers (9), **dadurch gekennzeichnet, dass** der Lagerkörper (25) in der Frontblende (2) festlegbar ist.

2. Frontverstellung nach Anspruch 1, **dadurch gekennzeichnet, dass** der Verstellmechanismus ein erstes Verstellelement (5) zur Höhenverstellung des Schiebers (9) und ein zweites Verstellelement (6) zur Seitenverstellung des Schiebers (9) aufweist.

3. Frontverstellung nach Anspruch 1 oder 2, **dadurch gekennzeichnet, dass** der Lagerkörper (25) ein erstes Lagerkörperteil (4) aufweist, in dem der Verstellmechanismus angeordnet ist und ein zweites Lagerkörperteil (7), das an der Frontblende (2) festlegbar ist.

4. Frontverstellung nach Anspruch 3, **dadurch gekennzeichnet, dass** der Verstellmechanismus ein Verstellrad (10) aufweist, das in dem ersten Lagerkörperteil (4) drehbar gelagert ist.

5. Frontverstellung nach Anspruch 4, **dadurch gekennzeichnet, dass** ein erster Innenrandabschnitt des Verstellrades (10) mit einem Zahnkranz (12) ausgebildet ist, in die ein Ritzel (17) des ersten Verstellelements (5) eingreift.

6. Frontverstellung nach Anspruch 4 oder 5, **dadurch gekennzeichnet, dass** ein zweiter Innenrandabschnitt des Verstellrades (10) einen zur Radmitte vorstehenden Vorsprung (14) mit einem radial verlaufenden ersten Führungsschlitz (15) aufweist, in dem ein an dem Schieber (9) befestigter Führungsstift (11) geführt ist.

7. Frontverstellung nach einem der Ansprüche 1 bis 6, **dadurch gekennzeichnet, dass** der Verstellmechanismus einen Verstellriegel (18) aufweist, der in dem ersten Lagerkörperteil (4) linear verschiebbar gelagert ist.

8. Frontverstellung nach Anspruch 7, **dadurch gekennzeichnet, dass** der Verstellriegel (18) einen zweiten Führungsschlitz (20) aufweist, in dem der an dem Schieber (9) befestigte Führungsstift (11) geführt ist.

9. Frontverstellung nach Anspruch 7 oder 8, **dadurch gekennzeichnet, dass** der Verstellriegel (18) einen Verstellschlitz (19) aufweist, in dem das zweite Verstellelement (6) geführt ist.

10. Frontverstellung nach Anspruch 9, **dadurch gekennzeichnet, dass** das zweite Verstellelement (6) als in der Verstellführung (19) des Verstellriegels (18) angeordneter Exzenterbolzen ausgebildet ist.

11. Frontverstellung nach einem der Ansprüche 7 bis 10, **dadurch gekennzeichnet, dass** der Verstellriegel (18) derart in dem ersten Lagerkörperteil (4) ausgerichtet ist, dass eine Verschiebung des Verstellriegels (18) eine Seitenverstellung des Schiebers bewirkt.

12. Frontverstellung nach einem der Ansprüche 7 bis 11, **dadurch gekennzeichnet, dass** das Verstellrad (10) und der Verstellriegel (18) derart übereinander in dem ersten Lagerkörperteil (4) angeordnet sind, dass der erste Führungsschlitz (15) und der zweite Führungsschlitz (20) teilweise übereinander liegen, so dass der durch die Führungsschlitze (15, 20) geführte Führungsstift (11) in einer Normalenebene zu dem Führungsstift (11) verschiebbar ist.

13. Frontverstellung nach Anspruch 12, **dadurch gekennzeichnet, dass** die beiden Führungsschlitze (15, 20) in einer Mittenlage der Höhenverstellung auf einer Ebene senkrecht zueinander ausgerichtet sind.

14. Schubkasten mit einer Seitenzarge (3), an der eine Frontblende (2) verstellbar gehalten ist, **dadurch gekennzeichnet, dass** zwischen der Seitenzarge (3) und der Frontblende (2) eine Frontverstellung nach einem der vorhergehenden Ansprüche vorgesehen ist.

15. Schubkasten nach Anspruch 14, **dadurch gekennzeichnet, dass** die Frontverstellung in der Frontblende (2) montiert ist.

16. Schubkasten nach Anspruch 15, **dadurch gekennzeichnet, dass** die Frontblende (2) als Holz-, Presspapp- oder Presspanplatte oder als Metall-, NE-Metall- oder Kunststoff-Frontblende ausgebildet ist, in die die Frontverstellung eingelassen und über das zweite Lagerkörperteil (7) an der Frontblende (2) verschraubbar ist.

17. Schubkasten nach Anspruch 15, **dadurch gekennzeichnet, dass** die Frontblende (2) als Leichtbauplatte ausgebildet ist, in die die Frontverstellung eingelassen ist, wobei in der Leichtbauplatte Dübel (31) eingelassen sind, mit Hilfe derer das zweite Lagerkörperteil (7) an der Frontblende (2) verschraubbar ist.

## Claims

1. A front adjuster for drawers, comprising a bearing body (25), a slide (9) arranged on the bearing body (25) and fixable to a lateral frame (3), and an adjuster mechanism arranged in the bearing body for height and/or lateral adjustment of the slide (9), **characterized in that** the bearing body (25) can be fixed in the front panel (2).

2. A front adjuster according to claim 1, **characterized in that** the adjuster mechanism comprises a first adjuster element (5) for the height adjustment of the slide (9) and a second adjuster element (6) for the lateral adjustment of the slide (9).

3. A front adjuster according to claim 1 or 2, **characterized in that** the bearing body (25) comprises a first bearing body part (4) in which the adjuster mechanism is arranged and a second bearing body part (7) which can be fixed to the front panel (2).

4. A front adjuster according to claim 3, **characterized in that** the adjuster mechanism comprises an adjusting wheel (10) which is rotatably mounted in the first bearing body part (4).

5. A front adjuster according to claim 4, **characterized in that** a first inner edge section of the adjusting wheel (10) is formed with a gear rim (12), into which a pinion (17) of the first adjuster element (5) engages.

6. A front adjuster according to claim 4 or 5, **characterized in that** a second inner edge section of the adjusting wheel (10) comprises a projection (14) which protrudes towards the centre of the wheel and comprises a radially extending first guide slot (15) in which a guide pin (11) fixed to the slide (9) is guided.

7. A front adjuster according to one of the claims 1 to 6, **characterized in that** the adjuster mechanism comprises an adjusting bar (18) which is mounted in a linearly displaceable manner in the first bearing body part (4).

8. A front adjuster according to claim 7, **characterized in that** the adjusting bar (18) comprises a second guide slot (20) in which the guide pin (11) fixed to the slide (9) is guided.

9. A front adjuster according to claim 7 or 8, **characterized in that** the adjusting bar (18) comprises an adjusting slot (19) in which the second adjuster element (6) is guided.

10. A front adjuster according to claim 9, **characterized in that** the second adjuster element (6) is formed as an eccentric pin arranged in the adjusting guide (19) of the adjusting bar (18).

11. A front adjuster according to one of the claims 7 to 10, **characterized in that** the adjusting bar (18) is oriented in the first bearing body part (4) in such a way that a displacement of the adjusting bar (18) produces a lateral displacement of the slide.

12. A front adjuster according to one of the claims 7 to 11, **characterized in that** the adjusting wheel (10) and the adjusting bar (18) are arranged on top of each other in the first bearing body part (4) in such a way that the first guide slot (15) and the second guide slot (20) are partly disposed above each other, so that the guide pin (11) guided through the guide slots (15, 20) is displaceable in a normal plane in relation to the guide pin (11).

13. A front adjuster according to claim 12, **characterized in that** the two guide slots (15, 20) are oriented perpendicularly with respect to each other in one plane in a middle position of the height adjustment.

14. A drawer with a lateral frame (3) on which a front panel (2) is adjustably mounted, **characterized in that** a front adjuster according to one of the preceding claims is provided between the lateral frame (3) and the front panel (2).

15. A drawer according to claim 14, **characterized in that** the front adjuster is mounted in the front panel (2).

16. A drawer according to claim 15, **characterized in that** the front panel (2) is formed as a wooden panel, pressboard or pressed chipboard, or as a metal, nonferrous metal or plastic front panel in which the front adjuster is embedded and can be bolted to the front panel (2) via the second bearing body part (7).

17. A drawer according to claim 15, **characterized in that** the front panel (2) is formed as a lightweight structural panel in which the front adjuster is embedded, wherein dowels (31) are embedded in the lightweight structural panel by means of which the second bearing body part (7) can be bolted to the front panel (2).

## Revendications

1. Réglage de façade pour tiroirs, comprenant un corps d'appui (25), une coulisse (9) disposée sur le corps d'appui (25) et pouvant être fixée à un cadre latéral (3) et un mécanisme de réglage disposé dans le corps d'appui pour le réglage vertical et/ou latéral de la coulisse (9), **caractérisé en ce que** le corps d'appui (25) peut être fixé dans le panneau de façade (2).

2. Réglage de façade selon la revendication 1, **caractérisé en ce que** le mécanisme de réglage présente un premier élément de réglage (5) pour le réglage vertical de la coulisse (9) et un deuxième élément de réglage (6) pour le réglage latéral de la coulisse (9).

3. Réglage de façade selon la revendication 1 ou 2, **caractérisé en ce que** le corps d'appui (25) présente une première partie de corps d'appui (4) dans laquelle le mécanisme de réglage est disposé et une deuxième partie de corps d'appui (7) qui peut être fixée au panneau de façade (2).

4. Réglage de façade selon la revendication 3, **caractérisé en ce que** le mécanisme de réglage présente une roue de réglage (10) qui est supportée avec possibilité de rotation dans la première partie de corps d'appui (4).

5. Réglage de façade selon la revendication 4, **caractérisé en ce qu'**une première section de bord intérieur de la roue de réglage (10) est munie d'une couronne dentée (12) dans laquelle un pignon (17) du premier élément de réglage (5) se met en prise.

6. Réglage de façade selon la revendication 4 ou 5, **caractérisé en ce qu'**une deuxième section de bord intérieur de la roue de réglage (10) présente une saillie (14) qui dépasse vers le milieu de la roue avec une première fente de guidage (15) orientée dans le sens radial, dans laquelle une goupille de guidage (11) fixée à la coulisse (9) est guidée.

7. Réglage de façade selon l'une des revendications 1 à 6, **caractérisé en ce que** le mécanisme de réglage présente une targette de réglage (18) qui est supportée dans la première partie de corps d'appui (4) avec possibilité de translation linéaire.

8. Réglage de façade selon la revendication 7, **caractérisé en ce que** la targette de réglage (18) présente une deuxième fente de guidage (20) dans laquelle la goupille de guidage (11) fixée à la coulisse (9) est guidée.

9. Réglage de façade selon la revendication 7 ou 8, **caractérisé en ce que** la targette de réglage (18) présente une fente de réglage (19) dans laquelle le deuxième élément de réglage (6) est guidé.

10. Réglage de façade selon la revendication 9, **caractérisé en ce que** le deuxième élément de réglage (6) est conformé comme un boulon excentrique disposé dans le guide de réglage (19) de la targette de réglage (18).

11. Réglage de façade selon l'une des revendications 7 à 10, **caractérisé en ce que** la targette de réglage (18) est orientée dans la première partie de corps d'appui (4) de telle manière qu'une translation de la targette de réglage (18) réalise un déplacement latéral de la coulisse.

12. Réglage de façade selon l'une des revendications 7 à 11, **caractérisé en ce que** la roue de réglage (10) et la targette de réglage (18) sont disposées l'une au-dessus de l'autre dans la première partie de corps d'appui (4) de telle manière que la première fente de guidage (15) et la deuxième fente de guidage (20) se superposent partiellement afin que la goupille de guidage (11) passée à travers les fentes de guidage (15, 20) puisse être déplacée dans un plan perpendiculaire à la goupille de guidage (11).

13. Réglage de façade selon la revendication 12, **caractérisé en ce que** les deux fentes de guidage (15, 20) sont orientées perpendiculairement l'une à l'autre dans un plan dans une position médiane du réglage de la hauteur.

14. Tiroir avec un cadre latéral (3) sur lequel un panneau de façade (2) est retenu de façon réglable, **caractérisé en ce qu'**un réglage de façade selon l'une des revendications précédentes est prévu entre le cadre latéral (3) et le panneau de façade (2).

15. Tiroir selon la revendication 14, **caractérisé en ce que** le réglage de façade est monté dans le panneau de façade (2).

16. Tiroir selon la revendication 15, **caractérisé en ce que** le panneau de façade (2) est conformé comme un panneau de façade en bois, en carton comprimé ou en aggloméré ou en métal, en métal non ferreux ou en matière plastique, dans lequel le réglage de façade est inséré et peut être vissé sur le panneau de façade (2) par l'intermédiaire de la deuxième partie de corps d'appui (7).

17. Tiroir selon la revendication 15, **caractérisé en ce que** le panneau de façade (2) est conformé comme un panneau de matériau léger dans lequel le réglage de façade est inséré, le panneau de matériau léger comportant des tenons (31) à l'aide desquels la deuxième partie de corps d'appui (7) peut être vissée sur le panneau de façade (2).
